# EUROPÄISCHE PATENTSCHRIFT

(11) **EP 0 205 504 B1**
(45) Veröffentlichungstag und Bekanntmachung des Hinweises auf die Patenterteilung: **26.07.1989**
(21) Anmeldenummer: 86900071.1
(22) Anmeldetag: 21.12.1985
(51) Int. Cl.: H01R 4/24, H01R 9/07

(54) **FLACHKABELVERBINDER**
FLAT CABLE CONNECTOR
CONNECTEUR POUR CABLES PLATS

(30) Priorität: 22.12.1984 DE 8437785 U
(43) Veröffentlichungstag der Anmeldung: 30.12.1986
(73) Patentinhaber: THOMAS & BETTS CORPORATION, Memphis, Tennessee 38119 (US)
(72) Erfinder: HARTWIG, Klaus, D-4952 Porta Westfalica (DE)
(74) Vertreter: Berkenfeld, Helmut, Dipl.-Ing.
(86) Internationale Anmeldenummer: DE8500554
(87) Internationale Veröffentlichungsnummer: WO8603892

(56) Entgegenhaltungen:
- WO-A-79/01118
- FR-A- 2 330 161
- GB-A- 2 037 494
- US-A- 3 963 319
- US-A- 3 963 319
- Elektronik, volume 30,No 9, 08 May 1981,Muenchen,(DE) G Taubitz."Flachkabelstecker-Technologie und die Anforderungen der Zukunft", pages 51-58, see page 54, column 2, line 15 - page 55, column 1, line 19; figure 9

## Beschreibung

Die Erfindung betrifft einen Flachkabelverbinder zum Anschließen der Leiter eines Flachkabels an eine Leiterplatte mit mindestens einem die Isolation durchstoßenden und zwischen sich einen Schlitz begrenzenden, U-Form aufweisenden Schneidklemmkontakt mit einem an diesen anlegbaren Buchsenkontakt und einem Kontaktstiftpaar zum mechanischen und elektrischen Anschluß an eine Leiterplatte mit einem unter einem rechten Winkel an den Schneidklemmkontakt angeformten Steg und mit einer an diesen angeformten Fahne zum Aufdrücken auf den Mantel des Flachkabels.

Flachkabelverbinder zum Anschließen der Leiter eines Flachkabels mit einem die Isolation durchstoßenden und zwischen sich einen Schlitz begrenzenden, U-Form aufweisenden Schneidkontakt und mit einem sich an diesen anschließenden Buchsenkontakt zum mechanischen und elektrischen Anschluß an einen mit einer Platte verbundenen Kontaktstift oder Kontaktstiftpaar mit einem unter einem rechten Winkel an den Schneidklemmkontakt angeformten Steg und eine an diesen angeformte Fahne zum Aufdrücken auf den Mantel des Flachkabels sind bekannt (WO A-79/01118). Bekannt ist es auch, Schneidklemmkontakte der genannten Art mit den einzelnen Leitern des Flachkabels zu verbinden und diese Schneidklemmkontakte dann in einem getrennten Arbeitsgang in die Augen einer Leiterplatte einzusetzen und damit diese elektrisch mit den Leitern des Flachkabels zu verbinden (US-A 3 963 319). Bekannt ist auch ein Flachkabelverbinder, der mit die Isolation verdrängenden Schneidklemmkontakten an die einzelnen Leiter eines Flachkabels angeschlossen und mit einem an seinem anderen Ende vorgesehenen Schlitz über eine Leiterplatte geschoben wird. In dem zuletzt genannten Schlitz befinden sich Blattfedern, die sich federnd an die beiden Seiten der Leiterplatte anlegen und dabei gleichzeitig elektrischen Kontakt machen (GB-A-2 037 494).

Von diesem Stand der Technik ausgehend liegt der Erfindung die Aufgabe zugrunde, einen Flachkabelverbinder so auszubilden, daß er mit wenigen Arbeitsschritten einfach sowohl mit den Leitern eines Flachkabels als auch mit einer Leiterplatte verbunden werden kann und damit diese beiden Teile elektrisch miteinander verbindet. Diese Verbindung soll stoß-und schwingungsfest sein. Die Lösung für diese Aufgabe ergibt sich bei einem Flachkabelverbinder der eingangs genannten Gattung nach der Erfindung dadurch, daß der Schneidklemmkontakt in einem Gehäuse aus einem Unterteil und einem Oberteil und der Buchsenkontakt und das Kontaktstiftpaar in einem dritten Gehäuseteil angeordnet sind, in dem Unterteil Öffnungen zum Durchführen des Buchsenkontaktes und des Kontaktstiftpaares zwecks Anlage an dem Schneidklemmkontakt vorgesehen sind und das Gehäuse seitlich Schlitze und das dritte Gehäuseteil durch diese durchsteckbare und mit ihnen verriegelbare Klemmen aufweist.

Der Flachkabelverbinder wird damit in einem mehrteiligen Gehäuse angeordnet. Das oder die Flachkabel befinden sich in dem Gehäuse aus Unter- und Oberteil. In diesem werden die Leiter des Flachkabels in die Schneidklemmkontakte eingeschoben und machen elektrischen Kontakt. Der Buchsenkontakt und das Kontaktstiftpaar befinden sich im dritten Gehäuseteil. Dieses wird mit einer einfachen Bewegung an das aus Unter- und Oberteil bestehende Gehäuse angesetzt und nach Durchschieben seiner Klemmen durch dessen Öffnungen mit diesem verriegelt. Dadurch entsteht eine stoß- und schwingungsfeste Verbindung. Der Flachkabelverbinder kann damit nicht nur in ortsfesten und schwingungsfrei arbeitenden Anlagen verwendet werden. Er kann auch in Kraftfahrzeugen und in Maschinen verwendet werden, in denen durch umlaufende Teile oder Hin- und Herbewegungen Stöße und Schwingungen entstehen. Die einmal entstandene Verbindung ist dauerhaft und hat eine praktisch unendliche Betriebsdauer.

Am Beispiel der in der Zeichnung gezeigten Ausführungsformen und Anwendungen wird die Erfindung nun weiter beschrieben. In der Zeichnung ist:
Fig. 1 eine perspektivische Ansicht des erfindungsgemäßen Flachkabelverbinders bei Blick schräg von vorne,
Fig. 2 eine perspektivische Ansicht des gleichen Flachkabelverbinders bei Blick schräg von hinten,
Fig. 3 eine perspektivische Ansicht ähnlich der in Fig. 2 mit bereits nach innen umgebogenen Fahnen,
Fig. 4 eine Seitenansicht, mit geschnittenen Leitern, eines Flachkabels mit unterschiedlicher Stärke seiner Leiter,
Fig. 5 eine Seitenansicht, teilweise im Schnitt, von Teilen eines Gehäuses zum Anschließen eines Flachleiterkabels an einer Leiterplatte unter Verwendung des erfindungsgemäßen Flachkabelverbinders,
Fig. 6 eine Seitenansicht, teilweise im Schnitt, eines zugehörigen Gehäuseteiles und einer Leiterplatte,
Fig. 7 eine Seitenansicht, teilweise im Schnitt, eines Gehäuses zum Verbinden von zwei Flachleiterkabeln unter Verwendung erfindungsgemäßer Flachkabelverbinder und
Fig. 8 eine Aufsicht auf die wesentlichen Elemente aus der Ansicht von Fig. 7.

Die Figuren 1 bis 3 zeigen den erfindungsgemäßen Flachkabelverbinder mit dem Steg 12 und die an dessen beiden Enden angeformten Schneidklemmenkontakte 14 und 16. Diese bestehen jeweils aus den Schenkeln 18 mit einem dazwischenliegenden Schlitz 20. Sämtliche Schenkel 18 sind angespitzt. Die Schenkel 18 werden in bekannter Weise in die Isolation eines Flachkabels hineingedrückt. Die Figuren 1 bis 3 zeigen eine Ausführungsform zum Spleißen von zwei Flachkabeln. An die beiden Seiten des Steges 12 sind Fahnen 22 angeformt. Gemäß der Darstellung in Fig. 3 werden diese Fahnen 22 nach innen umgebogen. Dabei legen sie sich von unten und oben auf ein Flachkabel und umschließen dieses. Hierdurch ergibt sich der erläuterte angestrebte dauerhafte mechanische Halt.

Fig. 4 zeigt ein Flachkabel 24 mit einem Leiter 26 größeren und zwei Leitern 28 kleineren Querschnittes. Sie liegen in den ineinander übergehenden Mänteln 30 und 32. Der Leiter größeren Querschnittes dient zur Übertragung von «Kraft»-Strom, während die Leiter kleineren Querschnittes Steuersignale führen. Bis zum Zeitpunkt der vorliegenden Erfindung war es nicht bekannt, solche Flachkabel mit Leitern unterschiedlichen Querschnittes mit Verbindern der hier beschriebenen Gattung zu konfektionieren. Fig. 5 und Fig. 6 zeigen eine solche Anwendung. Fig. 5 zeigt ein Gehäuse aus einem Unterteil 34 und einem Oberteil 36. Im Boden des Unterteiles 34 sind Öffnungen 38 vorgesehen. Seitlich befinden sich Schlitze 40. Fig. 6 zeigt ein drittes Gehäuseteil 42. Dieses weist Klemmen 44 auf. Diese werden in die Schlitze 40 eingeschoben. Im dritten Gehäuseteil wird ein Kontakt 46, der als Buchse ausgebildet sein kann, gehalten. Weiter befinden sich im dritten Gehäuseteil noch zwei ein Paar bildende Kontaktstifte 48. Der Kontakt 46 und die beiden Kontaktstifte 48 stecken in Lötaugen einer Leiterplatte 50. Im oberen Gehäuseteil 36 liegt ein Flachkabel von der in Fig. 4 gezeigten Art. Im Gehäuseteil befinden sich weiter Flachkabelverbinder mit Schneidklemmenkontakten unterschiedlicher Größe. Ein Flachkabelverbinder mit großen Schenkeln 18 liegt an dem großen Leiter 26 an. Die Schenkel 18 sind durch den Mantel 30 durchgestoßen. Die Fahne 22 ist nach rechts umgebogen und liegt von oben auf dem Mantel 30 auf. Rechts zeigt Fig. 5 ein entsprechendes Bild für die beiden kleineren Leiter 28. Hier werden Flachkabelverbinder mit kleineren Schenkeln 18 verwendet. Diese sind durch die Mäntel 32 durchgedrückt. Die Fahnen 22 sind wieder umgebogen und liegen von oben auf den Mänteln 32 auf. Zum Zusammenbau der Anordnung wird das dritte Gehäuseteil 42 mit seinen Klemmen 44 durch die Schlitze 40 durchgeführt. Dabei verrigeln sich die Gehäuseteile miteinander. In diesem zusammengebauten Zustand liegen der Kontakt 46 und die Kontaktstifte 48 an den ihnen zugeordneten Schenkeln 18 an und machen mit diesen elektrischen Kontakt. Dadurch werden die Leiter 26 und 28 mit den nicht dargestellten, auf der Leiterplatte 50 befindlichen Leiterbahnen elektrisch verbunden. Dieser elektrische Kontakt bleibt auch bei Vibrationen erhalten. Die auf das Flachkabel aufgebogenen Fahnen 22 verhindern ein Herauslösen der Schenkel 18 aus dem Flachkabel.

Der Querschnitt in Fig. 7 und die Aufsicht in Fig. 8 zeigen eine Kabelverzweigung. Auch hier werden die Schneidklemmenkontakte 14 und 16 von einer Seite in das Flachkabel hineingestoßen, und die Fahnen 22 werden von der anderen Seite auf dieses aufgedrückt.

## Patentansprüche

Flachkabelverbinder zum Anschließen der Leiter (26, 28) eines Flachkabels (24) an eine Leiterplatte (50) mit mindestens einem die Isolation durchstoßenden und zwischen sich einen Schlitz (20) begrenzenden, U-Form aufweisenden Schneidklemmkontakt (14, 16) mit einem an diesen anlegbaren Buchsenkontakt (46) und einem Kontaktstiftpaar (48) zum mechanischen und elektrischen Anschluß an eine Leiterplatte (50) mit einem unter einem rechten Winkel an den Schneidklemmkontakt (14, 16) angeformten Steg (12) und mit einer an diesen angeformten Fahne (22) zum Aufdrücken auf den Mantel (30, . 32) des Flachkabels (24), dadurch gekennzeichnet, daß der Schneidklemmkontakt (14, 16) in einem Gehäuse aus einem Unterteil (34) und einem Oberteil (36) und der Buchsenkontakt (46) und das Kontaktstiftpaar (48)in einem dritten Gehäuseteil (42) angeordnet sind, in dem Unterteil (34) Öffnungen (38) zum Durchführen des Buchsenkontaktes (46) und des Kontaktstiftpaares (48) zwecks Anlage an dem Schneidklemmkontakt (14, 16) vorgesehen sind und das Gehäuse seitlich Schlitze (40) und das dritte Gehäuseteil durch diese durchsteckbare und mit ihnen verriegelbare Klemmen (44) aufweist.

## Claims

A flat cable connector for connecting the conductors (26, 28) of a flat cable (24) to a conductor board (50), comprising at least one U-shaped cutting-type terminal contact (14, 16) which penetrates the insulation and which defines a slot (20) between itself, comprising a socket contact (46) which can be applied againstthe cutting-type terminal contact and a pair of contact pins (48) for mechanical and electrical connection to a circuit board (50), comprising a limb portion (12) which is formed on the cutting-type terminal contact (14, 16) at a right angle, and comprising a lug (22) formed on the limb portion for pressing on to the sheath (30, 32) of the flat cable (24), characterized in that the cutting-type terminal contact (14,16) is arranged in a housing comprising a bottom portion (34) and a top portion (36) and the socket contact (46) and the pair of contact pins (48) are arranged in a third housing portion (42), provided in the bottom portion (34) are openings (38) for passing therethrough the socket contact (46) and the pair of contact pins (48) for the purposes of bearing against the cutting-type terminal contact (14, 16), and the housing is provided laterally with slots (40) and the third housing portion has terminals (44) which can be passed through same and which can be locked thereto.

## Revendications

Connecteur pour câbles plats destiné à connecter les conducteurs (26, 28) d'un câble plat (24) à une plaquette à circuit imprimé (50) comportant au moins un contact de serrage coupant (14, 16) de forme en U, définissant une fente (20) et perçant l'isolation, un contact à douille (46) pouvant être appliqué contre le contact de serrage coupant et une paire de broches de contact (48) servant à la connexion mécanique et électrique à une plaquette à circuit imprimé (50), une âme (12) formée à angle droit sur le contact de serrage coupant (14, 16) et une patte (22) formée sur cette âme pour engager, par pression, les gaines (30, 32) du câble plat (24), caractérisé en ce que le contact de serrage coupant (14, 16) est logé dans un boîtier formé d'une partie inférieure (34) et d'une partie supérieure (36), et le contact à douille (46) ainsi que la paire de broches de contact (48) sont logés dans une troisième partie de boîtier (42), et la partie inférieure (34) du boîtier présente des ouvertures (38) pour le passage du contact à douille (46) et de la partie de broches de contact (48) en vue de leur application contre le contact de serrage coupant (14, 16), le boîtier présentant des fentes latérales (40) et la troisième partie du boîtier, des pinces (44) pouvant être enfoncées dans ces fentes et être verrouillées à celle-ci.
